# EUROPÄISCHE PATENTANMELDUNG

(11) **EP 1 067 284 A1**
(43) Veröffentlichungstag der Anmeldung: **10.01.2001**
(21) Anmeldenummer: 00113979.9
(22) Anmeldetag: 01.07.2000
(51) Int. Cl.: F02M 61/20, F02M 45/08, F02M 61/10

(54) **Kraftstoffeinspritzventil**

(30) Priorität: 03.07.1999 DE 19930832
(71) Anmelder: ROBERT BOSCH GMBH, 70442 Stuttgart (DE)
(72) Erfinder: Jonas, Stephan, 70195 Stuttgart (DE)

(57) **Zusammenfassung**

Die Erfindung betrifft ein Kraftstoffeinspritzventil für Brennkraftmaschinen, insbesondere Dieselmotoren, zur Einspritzung von Kraftstoff, insbesondere Dieselkraftstoff, der durch einen Kraftstoffzulauf (3) in das Kraftstoffeinspritzventil gelangt, mit einem in einer Führungsbohrung (20) eines Ventilkörpers (2, 11) entgegen der Kraft (10) einer Schließfeder axial verschiebbaren Ventilglied (1), das beim Öffnungshub mindestens ein Spritzloch (7, 8) in dem Ventilkörper (2) freigibt, durch das der Kraftstoff in den Brennraum eingespritzt wird.

Um ein Kraftstoffeinspritzventil bereitzustellen, das die gleichen Vorteile wie ein Zwei-Feder-Halter liefert und trotzdem einfach und kostengünstig hergestellt werden kann, steht ein dem Dämpfungshub des Ventilgliedes (1) entgegenwirkendes Dämpfungsvolumen (16) über eine Drossel (15, 17) mit dem Kraftstoffzulauf (3) in Verbindung.

## Beschreibung

### Stand der Technik

Die Erfindung betrifft ein Kraftstoffeinspritzventil für Brennkraftmaschinen, insbesondere Dieselmotoren, zur Einspritzung von Kraftstoff, insbesondere Dieselkraftstoff, der durch einen Kraftstoffzulauf in das Kraftstoffeinspritzventil gelangt, mit einem in einer Führungsbohrung eines Ventilkörpers entgegen der Kraft einer Schließfeder axial verschiebbaren Ventilglied, das beim Öffnungshub mindestens ein Spritzloch in dem Ventilkörper freigibt, durch das der Kraftstoff in den Brennraum eingespritzt wird.

In herkömmlichen Kraftstoffeinspritzventilen, die auch als Ein-Feder-Halter bezeichnet werden, ist eine das Ventiglied bildende Düsennadel gegen die Schließfeder vorgespannt. Das Abheben der Düsennadel von ihrem Sitz erfolgt druckabhängig. Um ein stufenweises Öffnen zu ermöglichen, wurde ein sog. Zwei-Feder-Halter entwickelt. Beim Zwei-Feder-Halter kommen zwei Federn zum Einsatz, die ihre Wirkung in Abhängigkeit vom Öffnungshub entfalten. Das liefert den Vorteil, dass die Einspritzung in zwei Stufen zunächst langsam und dann schnell erfolgt. Der Zwei-Feder-Halter hat jedoch den Nachteil, dass er aufwendig und teuer herzustellen ist.

Aufgabe der Erfindung ist es, ein Kraftstoffeinspritzventil bereitzustellen, das ähnliche Vorteile wie der Zwei-Feder-Halter liefert, aber trotzdem einfach und kostengünstig hergestellt werden kann.

### Vorteile der Erfindung

Die Aufgabe ist bei einem Kraftstoffeinspritzventil für Brennkraftmaschinen, insbesondere Dieselmotoren, zur Einspritzung von Kraftstoff, insbesondere Dieselkraftstoff, der durch einen Kraftstoffzulauf in das Kraftstoffeinspritzventil gelangt, mit einem in einer Führungsbohrung eines Ventilkörpers entgegen der Kraft einer Schliefeder axial verschiebbaren Ventilglied, das beim Öffnungshub mindestens ein Spritzloch in dem Ventilkörper freigibt, durch das der Kraftstoff in den Brennraum eingespritzt wird, dadurch gelöst, dass ein dem Öffnungshub des Ventilgliedes entgegenwirkendes Dämpfungsvolumen über eine Drossel mit dem Kraftstoffzulauf in Verbindung steht. Dadurch wird eine kostengünstige hydraulische Dämpfung des Ventilgliedes mit nur einer Schließfeder erreicht. Die erfindungsgemäße Lösung ist insbesondere für kleine Einspritzmengen, wie bei der Voreinspritzung, geeignet. Das Ventilglied öffnet, sobald der aus einer Hochdruckpumpe gespeiste Kraftstoffdruck über die wirksame Ventilgliedfläche die Schließfederkraft überdrückt. Aus dem Dämpfungsvolumen kann der Kraftstoff nur über die Dämpfungsdrossel entweichen. Über diesen Engpass kann ein Druck im Dämpfungsvolumen erreicht werden, der über dem Einspritzdruck liegt und so die Öffnungsbewegung des Ventilgliedes dämpft. Im Gegensatz zu Dämpfungskonzepten, bei denen das Dämpfungsvolumen ans Lecköl gekoppelt ist, benötigt diese Lösung keinen Lecköl-Gegendruck, der aufwendig zu realisieren ist.

Eine besondere Ausführungsart der Erfindung ist dadurch gekennzeichnet, dass das Dämpfungsvolumen von einem Ringraum gebildet ist, der von einer Stufe an dem Ventilglied und einer Stufe in der Führungsbohrung des Ventilkörpers begrenzt wird. Mit dem erfindungsgemäßen Kraftstoffeinspritzventil wird bei geringen Drehzahlen eine geringere Spritzdauer als mit einem Zwei-Feder-Halter erzielt. Das wirkt sich günstig auf die Emissionen aus. Bei hohen Drehzahlen wird eine bessere Dämpfungswirkung als bei dem Zwei-Feder-Halter erreicht, was sich vorteilhaft, d.h. erniedrigend, auf das Verbrennungsgeräusch auswirkt.

Eine weitere besondere Ausführungsart der Erfindung ist dadurch gekennzeichnet, dass die Stufe in der Führungsbohrung des Ventilkörpers einen Hubanschlag für das Ventilglied bildet. Die Kombination der Dämpfungseinheit mit dem Hubanschlag ist fertigungstechnisch besonders vorteilhaft.

Eine weitere besondere Ausführungsart der Erfindung ist dadurch gekennzeichnet, dass das Ventilglied an seinem brennraumseitigen Ende einen ersten kegeligen Abschnitt aufweist, auf den ein zweiter, dritter und vierter zylinderförmiger Abschnitt folgen, wobei der vierte Abschnitt einen kleineren Durchmesser aufweist als der dritte Abschnitt. Das Dämpfungsvolumen kann somit über die Abmessungen bzw. Durchmesser der einzelnen Abschnitte des Ventilgliedes dimensioniert werden.

Eine weitere besondere Ausführungsart der Erfindung ist dadurch gekennzeichnet, dass die Drossel von einer Drosselbohrung mit einer Drosselstelle gebildet wird, die das Dämpfungsvolumen mit dem Kraftstoff zulauf verbindet. Die Dämpfung des Ventilgliedhubes bewirkt grundsätzlich eine geringere Einspritzmenge im Zündverzug und damit eine geringere Verbrennungsgeräuschentwicklung als bei einem ungedämpften Ventilglied. Die Drosselung kann selbstverständlich auch nur durch eine Bohrung ohne eigens eingebrachte Drossel erzielt werden.

Weitere Vorteile, Merkmale und Einzelheiten der Erfindung ergeben sich aus der nachfolgenden Beschreibung, in der unter Bezugnahme auf die Zeichnung ein Ausführungsbeispiel der Erfindung im Einzelnen beschrieben ist. Dabei können die in den Ansprüchen und in der Beschreibung erwähnten Merkmale jeweils einzeln für sich oder in beliebiger Kombination erfindungswesentlich sein.

### Beschreibung des Ausführungsbeispiels

In der beiliegenden Figur ist ein Ausschnitt eines erfindungsgemäßen Kraftstoffeinspritzventils im Längsschnitt dargestellt. Eine Düsennadel 1 ist in einer Führungsbohrung 20 in einem Düsenkörper 2 axial verschiebbar aufgenommen. Durch einen Pfeil 19 ist angedeutet, wie Kraftstoff in einen Kraftstoffzulauf 3 gelangt, der in dem Düsenkörper 2 ausgebildet ist. Der Kraftstoffzulauf 3 in dem Düsenkörper 2 mündet in eine Druckkammer 4. Von der Druckkamme 4 kann der Kraftstoff bis zur Spitze 5 der Düsennadel 1 gelangen.

Die Düsennadelspitze 5 befindet sich in Anlage gegen einen Düsennadelsitz 6, der an dem brennraumseitigen Ende des Düsenkörpers 2 ausgebildet ist. In der in der Figur dargestellten Stellung der Düsennadel 1 sind zwei ebenfalls im brennraumseitigen Ende des Düsenkörpers 2 vorgesehene Spritzlöcher 7 und 8 durch den Kontakt von 5 und 6 verschlossen. Durch einen Pfeil 10 ist die Vorspannkraft einer (nicht dargestellten) Schließfeder angedeutet, die dafür sorgt, dass die Spitze 5 der Düsennadel 1 gegen den Düsennadelsitz 6 gedrückt wird.

Wenn man die Düsennadelspitze als ersten Abschnitt betrachtet, umfasst die Düsennadel 1 darüber hinaus einen zweiten Abschnitt 12, einen dritten Abschnitt 13, und einen vierten Abschnitt 14. Der Durchmesser d₂ des zweiten Abschnitts 12 ist gleich dem Durchmesser d₄ des vierten Abschnitts 14. Der Durchmesser d₃ des dritten Abschnitts 13 ist etwas größer als die Durchmesser d₂ und d₄. Auf der zu der Druckkammer 4 gewandten Seite ist der Unterschied zwischen den Durchmessern d₃ und d₂ durch eine Verjüngung 19 überbrückt. Auf der von der Druckkammer 4 abgewandten Seite ist zwischen dem Durchmesser d₃ und dem Durchmesser d₄ eine Stufe ausgebildet, die ein Dämpfungsvolumen 16 begrenzt. Nach außen wird das Dämpfungsvolumen 16 durch die innere Umfangsfläche der Führungsbohrung 20 in dem Düsenkörper 2 und die Stirnfläche 18 eines Zwischenstücks 11 begrenzt. Durch eine Bohrung 15 ist das Dämpfungsvolumen 16 mit dem Kraftstoffzulauf 3 verbunden. In der Bohrung 15 ist eine Drosselstelle 17 ausgebildet. Im vorliegenden Fall ist die Drosselbohrung 15 in dem Düsenkörper 2 angeordnet. Selbstverständlich kann die Drosselbohrung 15 auch in dem Zwischenstück 11 angeordnet sein.

Der Hub der Düsennadel 1 beträgt 0,25 mm. Die Durchmesser d₂ und d₄ betragen 4 mm. Die Durchmesser d₂ und d₄ können auch unterschiedliche Größen aufweisen. Der Durchmesser d₃ beträgt 6 mm. Der innere Durchmesser der Drossel 17 beträgt 0,25 mm.

## Patentansprüche

1. Kraftstoffeinspritzventil für Brennkraftmaschinen, insbesondere Dieselmotoren, zur Einspritzung von Kraftstoff, insbesondere Dieselkraftstoff, der durch einen Kraftstoffzulauf (3) in das Kraftstoffeinspritzventil gelangt, mit einem in einer Führungsbohrung (20) eines Ventilkörpers (2, 11) entgegen der Kraft (10) einer Schließfeder axial verschiebbaren Ventilglied (1), das beim Öffnungshub mindestens ein Spritzloch (7, 8) in dem Ventilkörper (2) freigibt, durch das der Kraftstoff in den Brennraum eingespritzt wird, **dadurch gekennzeichnet**, dass ein dem Öffnungshub des Ventilgliedes (1) entgegenwirkendes Dämpfungsvolumen (16) über eine Drossel (15, 17) mit dem Kraftstoffzulauf (3) in Verbindung steht.

2. Kraftstoffeinspritzventil nach Anspruch 1, dadurch gekennzeichnet, dass das Dämpfungsvolumen von einem Ringraum (16) gebildet ist, der von einer Stufe an dem Ventilglied (1) und einer Stufe in der Führungsbohrung (20) des Ventilkörpers (2, 11) begrenzt wird.

3. Kraftstoffeinspritzventil nach Anspruch 2, dadurch gekennzeichnet, dass die Stufe in der Führungsbohrung (20) des Ventilkörpers (2, 11) einen Hubanschlag für das Ventilglied (1) bildet.

4. Kraftstoffeinspritzventil nach Anspruch 2 oder 3, dadurch gekennzeichnet, dass das Ventilglied (1) an seinem brennraumseitigen Ende einen ersten kegeligen Abschnitt (5) aufweist, auf den ein zweiter (12), dritter (13) und vierter (14) zylinderförmiger Abschnitt folgen, wobei der vierte Abschnitt (14) einen kleineren Durchmesser aufweist als der dritte Abschnitt (13).

5. Kraftstoffeinspritzventil nach einem der vorhergehenden Ansprüche, dadurch gekennzeichnet, dass die Drossel von einer Drosselbohrung (15) mit einer Drosselstelle (17) gebildet wird, die das Dämpfungsvolumen (16) mit dem Kraftstoffzulauf (3) verbindet.
